# FASCICULE DE BREVET EUROPEEN

(11) **EP 0 079 877 B1**
(45) Date de publication et mention de la délivrance du brevet: **23.07.1986**
(21) Numéro de dépôt: 82870064.1
(22) Date de dépôt: 10.11.1982
(51) Int. Cl.: F42B 11/42

(54) **Grenade à fusil**
Gewehrgranate
Rifle grenade

(30) Priorité: 17.11.1981 BE 206568
(43) Date de publication de la demande: 25.05.1983
(73) Titulaire: MECAR S.A., B-6522 Petit-Roeulx-lez-Nivelles (BE)
(72) Inventeur: Van de Velde, Alphonse, B-1428 Lillois (BE)
(74) Mandataire: De Brabanter, Maurice

## Description

La présente invention est relative à une grenade à fusil comportant une queue métallique tubulaire, dont une extrémité est destinée à être assujettie à l'extrémité libre d'un canon de fusil, une tête de guerre fixée, éventuellement de manière amovible, à l'autre extrémité de la queue tubulaire qui est éventuellement munie d'un empennage, et un piège à balle pourvu de plusieurs corps cylindriques pleins chacun en une matière possédant une dureté différente, ce piège à balle étant monté dans ladite queue et étant pourvu d'un amortisseur de choc également monté dans cette queue.

On connaît par le brevet US―A―3 726 036 une grenade à fusil du type décrit ci-dessus. La grenade à fusil selon le brevet US-A-3 726 036 comporte une queue tubulaire dont la partie arrière contient un piège à balle coaxial à la queue tubulaire, ce piège à balle étant porté par un capuchon en matière élastomère et par un connecteur, en sorte qu'un espace annulaire libre est ménagé entre le piège à balle et la paroi intérieure de la queue tubulaire de la grenade. Le piège à balle comprend un élément tubulaire qui peut être en une matière relativement rigide telle que l'acier.

Un bouchon cylindrique est prévu dans la partie arrière d'un alésage de l'élément tubulaire. Un élément de guidage cylindrique est disposé à l'avant du bouchon dans l'alésage et une élément de fermeture est monté à l'avant de l'élémént de guidage dans l'extrémité antérieure de l'alésage. Le bouchon est de préférence constitué d'une matière relativement tendre telle qu'une matière plastique.

Le guide est constitué de préférence d'une matière dure ayant un coefficient d'absorption d'énergie élevé. Ce guide peut être par exemple en acier.

La pièce de fermeture est de préférence en une matière relativement peu dure, telle que de l'aluminium, de l'acier doux, du cuivre, etc. ou encore en une matière thermoplastique synthétique ayant un coefficient élevé d'absorption d'énergie.

Lorsqu'une balle est tirée, la majeure partie de l'énergie de cette balle est absorbée dans le piège par déformation plastique de l'élément de fermeture de l'élément tubulaire et du guide coopérant l'un avec l'autre.

Comme on le voit, le piège à balle décrit dans le brevet US-A-3 726 036 présente une structure complexe et se compose d'une multiplicité de pièces.

On connaît également par le brevet US-A-3 439 615 une grenade à fusil comportant une queue tubulaire dans laquelle est montée une pièce tubulaire portant à une extrémité un tube de décélération et à son autre extrémité une plaquette de base.

Entre le tube de décélération et la plaquette sont montés alternativement des disques de blindage et des disques amortisseurs de choc au nombre de cinq au total. Le diamètre intérieur du tube de décélération est inférieur au calibre du fusil avec lequel la grenade doit être utilisée. Lors du lancement de cette grenade à l'aide d'un projectile, celui-ci entre dans le tube de décélération qui se dilate du fait que le diamètre extérieur de ce projectile est supérieur au diamètre intérieur du tube, en sortie que le projectile est considérablement freiné lors de son passage dans le tube de décélération. Arrivé à l'extrémité du tube de décélération, le projectile est arrête par le piège à balle constitué de la série de disques de blindage alternant avec des disques amortisseurs de choc.

On voit que le piège à balle dont est équipée le granade décrite dans le brevet US―A―3 726 036 comporte également un nombre élevé de pièces devant être fixées dans la queue tubulaire de la grenade. Ces pièces sont au moins du nombre de sept.

Enfin, on connaît aussi par le brevet FR-A-2 284 859 un matériel d'instruction pour tir se composant d'une fausse grenade tubulaire dans laquelle est monté un projectile réduit. Ce projectile réduit se compose d'un corps annulaire, d'un marqueur d'impact et d'un empennage. Dans ce projectile est monté un piège à balle formé par une pièce métallique munie d'un évidement axial présentant des rétrécissements successifs servant à provoquer le freinage et l'arrêt d'une balle, l'amortissement de l'énergie de cette balle étant également procuré par des déformations latérales du piège, rendues possibles par un espace annulaire prévu entre ce piège et le corps annulaire précité. Une rondelle en matière plastique interposée entre la piège et le corps annulaire sert également à amortir l'énergie d'une balle tirée par un fusil sur lequel la fausse grenade tubulaire est emmanchée.

Le piège à balle décrit dans le brevet FR-A-2 284 859 qui a une forme tronconique et présente un évidement axial à rétrécissements successifs doit être parfaitement centré dans la fausse grenade, faute de quoi il ne peut convenablement remplir son rôle. Un tel centrage correct peut s'avérer difficile, en raison du fait que le diamètre extérieur du piège à balle est nettement inférieur au diamètre intérieur du corps annulaire dans lequel il est logé.

La présente invention a pour objet une grenade à fusil munie d'un piège à balle du type décrit dans le premier paragraphe du présent mémoire, ce piège à balle étant de construction très simple et sûr et étant universal, c'est-à-dire capable de retenir tant des balles normales à base de plomb que des balles à noyau d'acier de n'importe quel calibre.

Suivant l'invention, le piège à balle comprend un premier corps cylindrique plein en une matière relativement peu dure capable de décélérer et de retenir une balle en plomb, mais incapable de retenir le noyau d'acier d'une balle à noyau d'acier et un second corps cylindrique plein en une matière dure capable de retenir le noyau d'acier d'un balle à noyau d'acier, lesdits premier et second corps cylindriques pleins ayant un diamètre qui correspond sensiblement au diamètre interne de la queue et étant placés l'un contre l'autre de façon que le premier corps plein se trouve en amont du second corps plein, tandis que l'amortisseur de choc est un corps cylindrique plein déformable qui est placé contre le second corps cylindrique plein et a un diamètre inférieur au diamètre intérieur de la queue, de façon à être déformable en direction radiale.

Selon des du premier corps cylindrique plein , à balle suivant l'invention, ce premier corps cylindrique plein est, de préférence, simplement serti dans la queue de la grenade et est avantageusement en une matière choisie parmi l'aluminium, le cuivre et leurs alliages, une enveloppe de blindage pouvant être prévue au moins à la surface latérale de ce premier corps.

Quant au second corps hydraulique plein du piège à balle, il est, selon une particularité de l'invention, en une matière choisie parmi les aciers durs et les matières céramiques.

Le corps cylindrique plein servant d'amortisseur de choc est, de préférence, placé entre le second corps cylindrique plein en matière dure du piège à balle et une pièce de fermeture de la queue susdite à son extrémité opposée à l'extrémité destinée à être assujettie à un canon de fusil, cette pièce de fermeture qui porte avantageusement un percuteur pour la tête de guerre montée à ladite extrémité opposée de la queue étant maintenue en place par vissage dans l'extrémité taraudée de la queue de la grenade.

Dans la présente description, les termes "amont" et "avai" désignent respectivement l'extrémité de la queₗᵢ, destinée à être enfilée sur le canon d'un fusil l'extrémité opposée de la queue, sur laquelle est fixée, éventuellement de manière amovible, une tête de guerre.

D'autres particularités et détails de l'invention ressortiront de la description suivante des dessins ci-annexés qui représentent schématiquement et à titre d'exemple seulement une forme de réalisation d'une grenade à fusil suivant la présente invention.

Dans ces dessins:
- la figure 1 montre, en coupe transversale, une grenade à fusil suivant l'invention et
- les figures 2 à 4 montrent en élévation respectivement le premier élément, le second élément et le troisième élément du piège à balle de la grenade à fusil montrée à la figure 1.

Comme le montrent les dessins, la grenade à fusil comprend une queue tubulaire 1 en métal, par exemple en acier, dont une extrémité, à savoir l'extrémité d'amont 2 est destinée à être enfilée sur l'extrémité libre du canon d'un fusil (non représenté) , et dont l'extrémité opposée, à savoir l'extrémité d'aval 3, porte une tête de guerre 4 qui peut y être fixée de manière amovible, comme décrit plus loin. A l'extrémité d'amont de la queue 1 est prévu un empennage 23.

Dans l'extrémité d'aval 3 de la queue 1 est monté un piège à balle désigné, dans son ensemble par la notation de référence 5. Ce piège se compose de trois éléments contigus centrés dans la queue 1.

Le premier élément, représenté séparément à la figure 2, est constitué d'un corps cylindrique plein 6, par exemple en aluminium, en cuivre ou en un alliage de ces métaux, qui est avantageusement muni d'une enveloppe de blindage périphérique 7 et est fixé dans la queue 1 par exemple par sertissage. L'enveloppe de blindage 7 sert à empêcher qu'une balle pénétrant dans le premier élément 6 par son extrémité d'amont, dans une direction quelque peu inclinée par rapport à l'axe longitudinal de la queue 1 ne vienne endommager la paroi interne de cette queue. Pour permettre une fixation par sertissage, ce premier éléments 6 peut être muni de cannelures 8 qui d'écrasent, lors de la mise en place de ce premier élément 6 par enfoncement sous pression du premier élément 6 dans l'enveloppe de blindage 7, cet élément 6 étant inséré dans la paroi interne de la queue. Ainsi, le premier élément 6 est maintenu coincé dans la queue 1, son diamètre étant d'ailleurs sensiblement égal, sinon très légèrement inférieur au diamètre intérieur de l'enveloppe de blindage 7.

Le second élément du piège à balle 5 est constitué également d'un corps cylindrique plein 11 en une matière plus dure que celle dont est constitué le premier élément 1. Ce second élément 11 sont la hauteur peut être inférieure à celle du premier élément 6 sert à retenir le noyau d'une balle à noyau d'acier. Les balles à noyau d'acier, utilisées de plus en plus fréquemment à l'heure actuelle sont constituées d'un corps en plomb entouré d'une douille en cuivre et contenant un noyau d'acier dur, qui augmente la force de pénétration de la balle dans une cible.

Grâce à l'emploi du premier élément 6 en matière relativement déformable et du second élément 11 en matière dure, le piège à balle 5 peut être considéré comme un piège à balle universel convenant pour être utilisé quel que soit le type de balle employé dans le fusil pour le lancement de la grenade. L'utilisateur du fusil n'a donc pas à se soucier du type de balle à utiliser pour le lancement d'une grenade.

Le second élément 11 du piège à balle 5, dont le diamètre correspond sensiblement au diamètre intérieur de la queue 1, présente deux cavités axiales opposées 12 et 13, la cavité 13 servant à recevoir la téton 16 d'un troisième élément 14 du piège.

La cavité 12 du second élément 11 sert a maintenir la trajectoire du projectile lors de son impact dans le centre de l'élément 11.

Ce troisième élément 14 contigu à l'extrémité aval du second élément 11 sert à la fois à amortir le choc provoqué par l'impact d'une balle arrêtée dans le premier élément 6 et éventuellement dans le second élément 11 et à actionner un percuteur (dont il sera question plus loin).

Le troisième élément 14 est constitué, dans la forme de réalisation représentée, par un corps plein déformable, par exemple en cuivre, en aluminium ou en un alliage de ces métaux, ce corps ayant également une forme cylindrique, dont le diamètre est cependant inférieur au diamètre intérieur de la queue 1. Lorsqu'une balle pénètre dans le premier élément 6 et lorsque, dans le cas d'une balle à noyau d'acier, ce dernier vient heurter le second élément 11, le choc provoqué par cette balle est amorti par le troisième élément 14 qui se déforme en s'écrasant, cette déformation étant possible grâce à l'espace annulaire libre 15 entourant ce troisième élément 14 à l'intérieur de la queue tubulaire 1. Ce troisième élément 14 est muni d'un têton de centrage 16 qui est inséré dans la cavité 13 du second élément 11 lors du montage du piège à balle dans la queue tubulaire 1.

Le troisième élément 14 jouant le rôle d'amortisseur présente, à son extrémité opposée à celle portant le têton 16, une cavité 17 dans laquelle est logée la base 18 d'un percuteur 19, dont le corps cylindrique 20 s'étend à travers un organe de fermeture 21 de l'extrémité d'amont de la queue tubulaire 1. Cet organe de fermeture 21 est constitué par une pastille cylindrique filetée, qui est également avantageusement réalisée en métal et qui est vissée dans l'extrémité d'aval 3 taraudée en 22 de la queue tubulaire 1.

La tête de guerre 4 peut être fixée, également par vissage, à l'extrémité d'aval taraudée de la queue 1. Dans ce cas, on peut utiliser des types différents de têtes de guerre avec une même queue tubulaire munie d'un même piège à balle 5.

L'élément amortisseur 14, au lieu d'être en métal, peut être en une matière élastomère et peut même présenter, dans ce cas, un diamètre seulement légèrement inférieur au diamètre intérieur de la queue tubulaire 1. De plus, au lieu d'être vissé dans l'extrémité d'aval 3 de la queue 1, l'organe de fermeture 21 peut être constitué d'un capuchon éventuellement taraudé coiffant l'extrémité d'aval de la queue qui peut être filetée.

## Revendications

1. Grenade à fusil comportant une queue métallique tubulaire (1 dont une extrémité (2) est destinée à être assujettie à l'extrémité libre d'un canon de fusil, une tête de guerre (4) fixée, éventuellement de manière amovible, à l'autre extrémité (3) de la queue tubulaire (1) qui est éventuellement munie d'un empennage (23), et un piège à balle (5) pourvu de plusieurs corps cylindriques pleins (6, 11, 14) chacun en une matière possédant un dureté différente, ce piège à balle (5) étant monté dans ladite queue (1) et étant pourvu d'un amortisseur de choc (14) également monté dans cette queue (1), caractérisée en ce que le piège à balle (5) comprend un premier corps cylindrique plein (6) en une matière relativement peu dure capable de décelérer et de retenir une balle en plomb, mais incapable de retenir le noyau d'acier d'une balle à noyau d'acier et une second corps cylindrique plein (11) en une matière dure capable de retenir le noyau d'acier d'une balle à noyau d'acier, lesdits premier et second corps cylindriques (6, 11) pleins ayant un diamètre qui correspond sensiblement au diamètre interne de la queue (1) et étant placés l'un contre l'autre de façon que le premier corps plein (6) se trouve en amont du second corps plein (11), tandis que l'amortisseur de choc (14) est un corps cylindrique plein déformable qui est placé contre le second corps cylindrique plein (11) et a un diamètre inférieur au diamètre intérieur de la queue (1), de façon être déformable en direction radiale.

2. Grenade à fusil suivant la revendication 1, caractérisée en ce que le premier corps cylindrique plein (6) du piège à balle est serti dans la queue susdite.

3. Grenade à fusil suivant la revendication 1, caractérisé en ce que le premier corps cylindrique plein (6) du piège à balle est une matière choisie parmi l'aluminium, le cuivre et leurs alliages.

4. Grenade à fusil suivant la revendication 1, caractérisé en ce que le premier corps cylindrique plein (6) du piège à balle est muni d'une enveloppe de blindage (7) au moins à sa surface latérale.

5. Grenade à fusil suivant la revendication 1, caractérisé en ce que le second corps cylindrique (11) du piège à balle (5) est en une matière choisie parmi les aciers durs et les matières céramiques.

6. Grenade à fusil suivant la revendication 1, caractérisée en ce que le premier corps cylindrique plein (6) est plus long que le second corps cylindrique plein (11) du piège à balle (5).

7. Grenade à fusil suivant la revendication 2, caractérisée en ce que le premier corps cylindrique plein (6) du piège à balle (5) est pourvu sur sa face latérale de cannelures (8) permettant de le serrer ou de le coincer dans la queue susdite (1).

8. Grenade à fusil suivant la revendication 1, caractérisée en ce que le corps cylindrique plein (14) servant d'amortisseur de choc est placé entre le second corps cylindrique plein (11) en matière dure du piège à balle et une pièce de fermeture (21) de la queue susdite (11) à son extrémité (3) opposée à l'extrémité (2) destinée à être assujettie à canon de fusil.

9. Grenade à fusil suivant la revendication 8, caractérisée en ce que la pièce de fermeture (21) est vissée dans ladite extrémité opposée (3) taraudée (en 22) de la queue (1).

10. Grenade à fusil suivant l'une ou l'autre des revendications 8 et 9, caractérisée en ce que la pièce de fermeture (21) porte un percuteur (19) pour la tête de guerre (4) montée à ladite extrémité opposée (3) de la queue (1).

11. Grenade à fusil suivant la revendication 9, caractérisée en ce que la tête de guerre (4) présente une extrémité filetée vissée dans ladite extrémité opposée taraudée (3) de la queue (1).

12. Grenade à fusil suivant la revendication 1, caractérisée en ce que le premier corps cylindrique plein (6) et le second corps cylindrique plein (14), ainsi que l'amortisseur de choc cylindrique plein (14) du piège à balle sont munis de moyens de centrage axiaux (12, 13, 16).

## Patentansprüche

1. Gewehrgranate mit einem rohrförmigen Schaft (1) aus Metall, dessen eines Ende (2) zum Anbringen an das freie Ende eines Gewehrlaufs bestimmt ist, einem Sprengkopf (4), der, gegebenenfalls abne,hmbar, an anderen Ende (3) des rohrförmigen, gegebenenfatts mit einem Leitwerk (23) versehenen Schaftes (1) befestigt ist, und einer Kugelauffangkammer (5), die mit mehreren massiven Zylinderkörpern (6, 11, 14) jeweils aus einem Material mit unterschiedlicher Härte versehen ist, welche Kugelauffangkammer (5) im Schaft (1) gelagert und mit einem ebenfalls in diesem Schaft (1) angeordneten Stoßdämpfer (14) versehen ist, dadurch gekennzeichnet, daß die Kugelauffangkammer (5) einen ersten massiven Zylinderkörper (6) aus einem relativ wenig harten, zum Abbremsen und Aufhalten einer Bleikugel, nicht aber zum Aufhalten des Stahlkerns einer Stahlkernkugel geeigneten Material und einen zweiten massiven Zylinderkörper (11) aus einem harten, zum Aufhalten des Stahlkerns einer Stahlkernkugel geeigneten Material umfaßt, wobei der erste und der zweite massive Zylinderkörper (6, 11) einen im wesentlichen der Innendurchmesser des Schaftes (1) entspreche-aen Durchmesser aufweisen und derart in bezug aufeinander angeordnet sind, daß sich der erste massive Körper (6) stromaufwärts des zweiten massiven Körpers (11) befindet, wobei der Stoßdämpfer (14) ein verformbarer massiver Zylinderkörper ist, der am zweiten massiven Zylinderkörper (11) anliegt und zwecks Verformung in radialer Richtung einen Durchmesser, der kleiner als der Innendurchmesser des Schaftes (1) ist, aufweist.

2. Gewehrgranate nach Anspruch 1, dadurch gekennzeichnet, daß der erste massive Zylinderkörper (6) der Kugelauffangkammer im Schaft eingepreßt ist.

3. Gewehrgranate nach Anspruch 1, dadurch gekennzeichnet, daß der erste massive Zylinderkörper (6) der Kugelauffangkammer aus einem Material, ausgewählt aus Aluminium, Kupfer und Legierungen davon, hergestellt ist.

4. Gewehrgranate nach Anspruch 1, dadurch gekennzeichnet, daß der erste massive Zylinderkörper (6) der Kugelauffangkammer am zumindest seiner Seitenfläche mit einer Panzerverkleidung versehen ist.

5. Gewehrgranate nach Anspruch 1, dadurch gekennzeichnet, daß der zweite Zylinderkörper (11) der Kugelauffangkammer (5) aus einem Material ausgewählt aus Hartstählen und keramischen Materialien, hergestellt ist.

6. Gewehrgranate nach Anspruch 1, dadurch gekennzeichnet, daß der erste massive Zylinderkörper (6) länger als der zweite massive Zylinderkörper (11) der Kugelauffangkammer (5) ist.

7. Gewehrgranate nach Anspruch 2, dadurch gekennzeichnet, daß der erste massive Zylinderkörper (6) der Kugelauffangkammer (5) an seiner Seitenfläche mit Rillen (8) zum Einpressen oder Einklemmen desselben im Schaft (1) versehen ist.

8. Gewehrgranate nach Anspruch 1, dadurch gekennzeichnet, daß der als Stoßdämpfer (14) dienende massive Zylinderkörper zwischen dem zweiten massiven Zylinderkörper (11) aus hartem Material und einem Schlußstück (21) des Schaftes (1) an seinem dem zum Anbringen an einen Gewehrlauf bestimmten Ende (2) gegenüberliegenden Ende (3) angeordnet ist.

9. Gewehrgranate nach Anspruch 8, dadurch gekennzeichnet, daß das Schlußstück (21) in dem mit Innengewinde versehenen (in 22) gegenüberliegenden Ende (3) des Schaftes (1) eingeschraubt ist.

10. Gewehrgranate nach einem der Ansprüche 8 und 9, dadurch gekennzeichnet, daß das Schlußstück (21) einen Schlagbolzen (19) für den am gegenüberliegenden Ende (3) des Schaftes (1) angeordneten Sprengkopf (4) trägt.

11. Gewehrgranate nach Anspruch 9, dadurch gekennzeichnet, daß der Sprengkopf (4) ein in das gegenüberliegende, mit Innengewinde versehene Ende (3) des Schaftes (1) eingeschraubtes Ende mit Außengewinde aufweist.

12. Gewehrgranate nach Anspruch 1, dadurch gekennzeichnet, daß der erste massive Zylinderkörper (6) und der zweite massive Zylinderkörper (11) sowie der massive zylindrische Stoßdämpfer (14) der Kugelauffangkammer mit axialen Zentriermitteln (12, 13, 26) versehen sind.

## Claims

1. Rifle grenade comprising a metallic tubular shank (1), one end (2) of which is to be attached to the free end of a rifle barrel, a warhead (4) which is attached, possibly in a removable manner, to the other end (3) of the tubular shank (1) which is possibly provided with a tail unit (23), and a bullet trap (5) comprising several solid cylindrical bodies (6, 11, 14) which are each made of a material having a different hardness, said bullet trap (5) being mounted in said shank (1) and being provided with a shock absorber (14) also mounted in this shank (1), characterized in that the bullet trap (5) comprises a first solid cylindrical body (6) composed of a material having a low hardness capable of decelerating and retaining a lead bullet, but not capable of retaining the steel core of a steel core bullet, and a second solid cylindrical body (11) composed of a hard material capable of retaining the steel core of a steel core bullet, said first and second solid cylindrical bodies (6, 11) having a diameter which corresponds substantially to the internal diameter of the shank (1) and being placed against each other so that the first solid body (6) is upstream of the second solid body (11), whereas the shock absorber (14) is a deformable solid cylindrical body (11) and has a diameter which is smaller than the internal diameter of the shank (1), so as to be deformable in the radial direction.

2. Rifle grenade according to claim 1, characterized in that the first solid cylindrical body (6) of the bullet trap is crimped in said shank.

3. Rifle grenade according to claim 1, characterized in that the first solid cylindrical body (6) of the bullet trap is in a material selected from aluminium, copper and their alloys.

4. Rifle grenade according to claim 1, characterized in that the first solid cylindrical body (6) of the bullet trap is provided with an armouring envelope (7) at least on its lateral surface.

5. Rifle grenade according to claim 1, characterized in that the second cylindrical body (11) of the bullet trap (5) is a material selected from the hard steels and ceramic materials.

6. Rifle grenade according to claim 1, characterized in that the first solid cylindrical body (6) is longer than the second cylindrical solid body (11) of the bullet trap (5).

7. Rifle grenade according to claim 2, characterized in that the first solid cylindrical member (6) of the bullet trap (5) is provided with grooves (8) on its lateral face for compressing or wedging it in said shank (1).

8. Rifle grenade according to claim 1, characterized in that the solid cylindrical body (14) used as shock absorber is located between the second soJid cylindrical body (11) made of a hard material of the bullet trap and a member (21) closing said shank (11) at its end (3) opposite the end (2) which is to be attached to a rifle barrel.

9. Rifle grenade according to claim 8, characterized in that the closing member (21) is screwed into said opposite threaded (in 22) end (3) of the shank (1).

10. Rifle grenade according to claim 8 or 9, characterized in that the closing member (21) supports a hammer (19) for the warhead (4) mounted at said opposite end (3) of the shank (1).

11. Rifle grenade according to claim 9, characterized in that the warhead (4) has a threaded end screwed into said opposite threaded end (3) of the shank (1).

12. Rifle grenade according to claim 1, characterized in that the first solid cylindrical body (6) and the second solid cylindrical body (14), as well as the solid cylindrical shock absorber (14) of the bullet trap, are provided with axial centering means (12, 13, 16).
